# EUROPÄISCHE PATENTSCHRIFT

(11) **EP 3 173 698 B1**
(45) Veröffentlichungstag und Bekanntmachung des Hinweises auf die Patenterteilung: **02.01.2019**
(21) Anmeldenummer: 16197252.6
(22) Anmeldetag: 04.11.2016
(51) Int. Cl.: F23M 20/00

(54) **ADAPTIVER SCHWINGUNGSDÄMPFER**
ADAPTIVE VIBRATION DAMPER
AMORTISSEUR DE VIBRATIONS ADAPTATIF

(30) Priorität: 16.11.2015 DE 102015222587
(43) Veröffentlichungstag der Anmeldung: 31.05.2017
(73) Patentinhaber: Vaillant GmbH, 42859 Remscheid (DE)
(72) Erfinder: Richard Fischbuch, Richard, 53844 Troisdorf (DE); Thum, Lars, 40724 Hilden (DE)
(74) Vertreter: Popp, Carsten

(56) Entgegenhaltungen:
- EP-A2- 2 716 973
- DE-A1- 19 612 987
- DE-A1-102005 052 881
- JP-A- S63 172 817

## Beschreibung

Die Erfindung betrifft einen adaptiven Schwingungsdämpfer.

Bei der Verbrennung von Brenngas in einem vollvormischenden Verbrennungssystem können in bestimmten Betriebspunkten unerwünschte selbsterregte Verbrennungsschwingungen auftreten. Diese sind zumeist mit für den Betreiber unangenehmen Geräuschen verbunden und können unter bestimmten Umständen zu einer Beschädigung der Anlage führen.

Das Phänomen ist in DE 102004013584 A1 sowie dem VDI-Fortschrittsbericht Nr. 364 der Reihe 6 für Energietechnik beschrieben. Auslöser für die selbsterregten Schwingungen (SES) sind Wechselwirkungen zwischen der zeitlichen Leistungsfreisetzung der Flamme und der Akustik der Brennkammer. Bedingung für die Entstehung des beschriebenen Phänomens ist die zeitliche Leistungsfreisetzung der Flamme zum Zeitpunkt einer positiven Schalldruckamplitude (Rayleigh-Kriterium). Abstellmaßnahmen sind aus DE 19730254 C2 bekannt.

Gemäß dem Stand der Technik wird das Problem zumeist dadurch gelöst, die Geometrie der Luft- und Brenngas-Luft-Gemisch-führenden Teile so zu gestalten, dass das System akustisch verstimmt wird und somit möglichst keine selbsterregten Schwingungen auftreten. Dabei werden beispielsweise zusätzliche Bauteile im Luft- oder Abgasweg eingesetzt, die die Funktion haben, das System zu verstimmen und somit selbsterregte Schwingungen zu verhindern oder zu dämpfen. Hierzu dienen beispielsweise Ansaugrohre, welche den Druckverlust stromauf der Flamme erhöhen oder ein Helmholtz-Resonator. Abhängig von den geometrischen Kenngrößen des Helmholtz-Resonators hat dieser eine bestimmte Eigenfrequenz, bei der er wirkt. Schwingungen des Verbrennungssystems werden gedämpft oder gänzlich verhindert.

Eine weitere Möglichkeit besteht darin, bei einem elektronischen Brenngas-Luft-Verbund beim Auftreten von Schwingungen den Luftüberschuss oder die Wärmebelastung zu verändern.

Aus DE 102005052881 A1 ist eine Schalldämpfungseinrichtung und ein Verfahren für ein Heizgerät mit einem Helmholtz-Resonator gemäß dem Oberbegriff der Ansprüche 1 und 4 bekannt. Ein Schallaufnehmer nimmt die Frequenz der Schwingung auf; ein temperaturabhängies Bimetallmaterial realisiert die Volumenänderung des Resonatorraums.

Aufgabe der Erfindung ist eine Vorrichtung und ein Verfahren zum Betrieben derselben, mit denen selbsterregte Schwingungen bei vollvormischenden Verbrennungssystemen abgestellt werden können.

Erfindungsgemäß wird dies durch einen individuell anpassbaren Helmholtz-Resonator gemäß Anspruch 1 und ein Verfahren gemäß Anspruch 4 gelöst. Vorteilhafte Ausgestaltungen ergeben sich durch die Merkmale der abhängigen Ansprüche.

Die Erfindung findet bevorzugt bei elektronischen Brenngas-Luft-Systemen Anwendung, bei denen ein Massenstromsensor, der eine Druckdifferenz zwischen Luftweg und Brenngasweg misst, verwendet wird. Mit Hilfe des Massenstromsensors können selbsterregte Schwingungen nicht nur detektiert, sondern bei ausreichend hoher Abtastrate auch bezüglich der Frequenz der Schwingung bestimmt werden. Mittels einer Fourier-Transformation wird das gemessene Sensorsignal in den Frequenzbereich überführt.

Gegenstand der Erfindung ist zudem ein in seiner Wirkfrequenz anpassbarer Helmholtz-Resonator. Die Frequenz, bei der ein Helmholtz-Resonator wirkt, wird durch seine geometrische Dimensionierung definiert. Einflussgrößen sind zum einen das dämpfende Volumen im eigentlichen Körper, als zum anderen auch das schwingende Volumen im Anbindungskanal.

So kann beispielsweise bei einem geschlossenen Zylinder, der über einen entsprechend ausgelegten Anbindungskanal mit dem Verbrennungssystem an der entsprechenden vorher zu ermittelnden Wirkstelle verbunden oder an dieser Position in das Verbrennungssystem integriert ist, die Veränderung einer Seitenlänge des Helmholtz-Resonators dadurch eingestellt werden, dass die Position des Bodens des Zylinders entlang der Symmetrieachse mittels geeigneter Elektromechanik (z.B.Stellmotor) verändert werden kann. Aus der ermittelten Frequenz der aufgetretenen Schwingung wird die erforderliche Seitenlänge des Zylinders ausgerechnet und so verändert, dass sich diese Seitenlänge einstellt.

Die Erfindung schützt ein Regelungssystem, das mithilfe eines Sensors die Frequenz einer selbsterregten Schwingung ermittelt und einen anpassbaren Helmholtz-Resonator derart einstellt, dass die Schwingung abgestellt wird. Das System benötigt dafür ein Gasregelventil, ein regelbares Gebläse und einem Brenner.

Die Erfindung wird nun anhand der Figuren erläutert. Hierbei zeigen:
Figur 1 einen Helmholtz-Resonator,
Figur 2 eine erste Ausführungsform eines Verbrennungssystems mit einem erfindungsgemäßen Helmholtz-Resonator und
Figur 3 eine zweite Ausführungsform eines Verbrennungssystems mit einem erfindungsgemäßen Helmholtz-Resonator.

Figur 1 zeigt einen zylindrischen Helmholtz-Resonator 2 mit zwei zylindrischen Volumina. Das erste zylindrische Helmholz-Resonator-Volumen 17 verfügt über eine Länge l₁ sowie einen Radius r₁. Das erste zylindrische Helmholz-Resonator-Volumen 17 ist beidseitig geöffnet und mündet auf der einen Seite in das zweite zylindrische Helmholz-Resonator-Volumen 18, das über eine Länge l₂ sowie einen Radius r₂ verfügt.

Die Eigenfrequenz *f*₀ dieses Helmholtz-Resonators lässt sich wie folgt bestimmen. ${f}_{0} = \frac{c}{2 π} \sqrt{\frac{{A}_{1}}{{V}_{2} \left({l}_{1} + 2 ⋅ Δ {l}_{1}\right)}}$

Hierbei sind c die Schallgeschwindigkeit, A₁ die Querschnittsöffnung des Eingangs des Helmholtz-Resonators (hier: A₁ = r₁² * π), V₂ das Volumen des zweiten Helmholz-Resonator-Volumens 18 (hier: V2 = r₂² * π *l₂) und 2 *Δl₁ die Mündungskorrektur (hier: $Δ {l}_{1} \approx \frac{π}{4} ⋅ {r}_{1}$).

Figur 2 zeigt eine erfindungsgemäße verbrennungstechnische Anlage mit einem Brenner 11 und einem Gebläse 10 in einer Frischgasführung 14. Das Gebläse 10 saugt Verbrennungsluft an und führt sie dem Brenner 11 zu. Stromauf des Gebläses 10 mündet eine Brenngasführung 15 in einen Venturi 3 in die Frischgasführung 14, in der ein Brenngasregelventil 9 vor der Mündung angeordnet ist. Ein Massenstromsensor 1 ist zwischen der Brenngasführung 15 und der Frischgasführung 14 angeordnet und dient der Anpassung des Brenngas-Luft-Gemischs. Stromauf des Venturis 3 ist ein aus Figur 1 bekannter zylindrischer Helmholtz-Resonator 2 mit der Frischgasführung 14 verbunden. Die Anbindung des Helmholtz-Resonators 2 muss an einer vorher zu ermittelnden Wirkstelle / Wirkposition erfolgen. Der Helmholtz-Resonator 2 verfügt über einen verschiebbaren Resonatorzylinder 4 im zweiten zylindrischen Helmholz-Resonator-Volumen 18, so dass dessen Volumen kontinuierlich verstellt werden kann. Zum Verschieben des Resonatorzylinders 4 dient ein Linearschrittmotor 5, der über eine Antriebswelle 6 in Form einer Gewindestange und ein Innengewinde 7 in dem Resonatorzylinder 4 letztgenannten verschieben kann. Um ein Drehen des Resonatorzylinders 4 zu verhindern, ist eine Verdrehsicherung vorgesehen. Ein Ultraschall- oder Laserwegmesser 8 dient der Erfassung der aktuellen Länge des zweiten zylindrischen Helmholz-Resonator-Volumens 18. Der Resonatorzylinder 4 schließt gasdicht zu den Seitenwänden des zweiten zylindrischen Helmholz-Resonator-Volumens 18 ab. Die dafür notwendige Dichtung kann beispielsweise als Lippendichtung oder Ringdichtung ausgeführt sein. Eine Regelung 16 ist mit dem Gebläse 10, dem Brenngasregelventil 9, dem Massenstromsensor 1, dem Linearschrittmotor 5 sowie dem Ultraschall- oder Laserwegmesser 8 verbunden.

Treten beim Betrieb der Anlage selbsterregte Verbrennungsschwingungen auf, so führt dies zu einer Rückkopplung auf den Verbrennungs- und Brenngasfluss, so dass der Massenstromsensor 1 die Schwingungen erfasst. Da in der Praxis das Signal des Massenstromsensors 1 stets von diversen Frequenzen überlagert wird, müssen für die Notwendigkeit zur Durchführung von Abstellmaßnahmen Schwellwerte für die Intensität der Schwingungen überschritten werden.

Zuerst werden N Werte des Sensorsignals mit einer Abtastrate f aufgezeichnet. Die Abtastrate muss dabei doppelt so hoch sein wie die erwartete maximale Frequenz. Um eine schnelle Fourier-Transformation-Analyse anwenden zu können, muss die Anzahl N der Werte einer Zweierpotenz entsprechen.

Der Algorithmus für eine schnelle Fourier-Transformation (FFT) basiert auf der diskreten Fourier-Transformation. Für N reele Abtastwerte werden *^{N}*/₂ Frequenz- bzw. Spektrallinien *F*(*iωₖ*) berechnet: $F \left(i {ω}_{k}\right) = \frac{1}{N} {\sum }_{n = 0}^{N - 1} f \left({t}_{n}\right) ⋅ {e}^{- i 2 πkn / N}$ $mit k = 0,1, … … , N - 1$

Die Frequenz mit der höchsten Auslenkung wird als Frequenz der selbsterregten Schwingung festgelegt und weiter verarbeitet. Anschließend wird aus dieser ermittelten Frequenz der Verbrennungsschwingung die erforderliche Höhe des Resonatorzylinders ermittelt. Für die Eigenfrequenz *f*₀ des Helmholtz-Resonators gilt (unter Bezug auf Figur 1, siehe oben): ${f}_{0} = \frac{c}{2 π} \sqrt{\frac{{A}_{1}}{{V}_{2} \left({l}_{1} + 2 ⋅ Δ {l}_{1}\right)}}$

Es ergibt sich für *l*₂ : ${l}_{2} = \frac{{c}^{2} {A}_{1}}{{f}_{0} {}^{2} ⋅ 4 {π}^{3} {r}_{2}^{2} \left({l}_{1} + 2 ⋅ Δ {l}_{1}\right)}$

Die Regelung 16 steuert den Linearschrittmotor 5 derart an, dass der Resonatorzylinder 4 in die Zielposition verschoben wird, bis das zweite zylindrische Helmholz-Resonator-Volumen 18 über diese berechnete Länge l₂ verfügt. Die Ultraschall- oder Laserwegmesser 8 dient hierbei der Regelung 16 zur Kontrolle. Alternativ kann auch aus einer Anschlagposition startend eine vorher errechnete Anzahl von Schritten verfahren werden. Diese ergibt sich aus dem erforderlichen Weg, der Steigung des Gewindes und der Schrittzahl pro Umdrehung des Motors.

In einer weiteren Ausführung kann ein Inkrementaldrehgeber verwendet werden, um die Position des Schrittmotors und damit die Höhe des Zylinders zu bestimmen. Damit können Schrittverluste ausgeglichen werden.

Figur 3 zeigt eine alternative Ausführungsform. Der Helmholtz-Resonator 2 ist dabei zwischen Gebläse 10 und Brenner 11 angeordnet. Ein Motor 12, der mit der Regelung 16 verbunden ist, bewegt über eine Gewindestange 13 den Resonatorzylinder 4 innerhalb des zweiten zylindrischen Helmholz-Resonator-Volumens 18. Die Gewindestange 13 ist mit dem Resonatorzylinder 4 starr oder über ein Loslager verbunden. Auf eine Bestimmung der Länge des zweiten zylindrischen Helmholz-Resonator-Volumens 18 kann hierbei verzichtet werden, indem beim Auftreten der Verbrennungsschwingungen, was nach wie vor mittels des Massenstromssensors 1 erkannt wird, startend aus einer Extremposition des Resonatorzylinders 4 solange in Richtung der anderen Extremposition verfahren wird, bis die selbsterregten Verbrennungsschwingungen abgestellt sind, und somit die korrekte Seitenlänge erreicht ist.

Treten später erneut Schwingungen auf, wird erneut zuerst in die Startposition gefahren, um anschließen wieder zu verfahren bis die korrekte Höhe des Zylinders erreicht ist.

Möglich ist auch eine Kombination der beiden beschriebenen Verfahren: Die notwendige Position wird aus dem Massenstromsensorsignal wie oben beschrieben ermittelt. Dann wird die errechnete Position bis auf einen definierten Abstand angefahren, um dann langsam weiter zu verfahren, bis die Schwingungen abgestellt sind.

Ist eine kritische Frequenz bereits vor dem Start der Verbrennungsanlage bekannt, so kann diese im Speicher abgelegt werden und bereits vor dem Start des Brenners die entsprechende Größe des Helmholtz-Resonators eingestellt werden, um ein Auftreten der Schwingungen zu verhindern. Im einfachsten Fall verbleibt die Einstellung des Helmholtz-Resonators nach dem Abschalten der Verbrennungsanlage in der zuletzt eingestellten Position und steht beim nächsten Start unverändert zur Verfügung.

Ein System kann bei zwei unterschiedlichen Frequenzen jeweils ein selbsterregtes Schwingen aufweisen. In diesem Fallbeispiel gibt es beispielsweise eine Schwingungsneigung bei 40Hz und bei 160Hz. Nach dem Stand der Technik könnte das Problem dadurch gelöst werden, dass zwei Helmholtz-Resonatoren eingesetzt werden, die in ihren geometrischen Eigenschaften auf jeweils eine der beiden Frequenzen abgestimmt sind. Erfindungsgemäß kann der Helmholtz-Resonator anpasst werden, so dass er in der Lage ist, beide Frequenzen abzudecken. Gibt es mehr als eine Frequenz in dem Brennerbetriebsbereich, so kann das Regelungssystem den Resonator immer auf die Frequenz einstellen, die gerade oder vorher schon einmal in dem gerade angefahrenen Betriebspunkt gemessen wurde. Die Frequenzen und die Betriebspunkte werden in einem Speicher abgelegt. Beim Wechsel von einem Betriebspunkt in einen anderen wird im Speicher ausgelesen, ob es zu dem neuen Betriebspunkt eine andere kritische Frequenz gibt, als die, auf die der Resonator gerade eingestellt ist. Ist dies der Fall, so wird die Resonatorgeometrie bereits während der Modulation wie oben beschrieben angepasst.

### Bezugszeichenliste

- 1: Massenstromsensor
- 2: Helmholtz-Resonator
- 3: Venturi
- 4: Resonatorzylinder
- 5: Linearschrittmotor
- 6: Antriebswelle
- 7: Innengewinde
- 8: Ultraschall- oder Laserwegmessers
- 9: Gasregelventil
- 10: Gebläse
- 11: Brenner
- 12: Motor
- 13: Gewindestange
- 14: Frischgasführung
- 15: Brenngasführung
- 16: Regelung
- 17: erstes zylindrisches Helmholz-Resonator-Volumen
- 18: zweites zylindrisches Helmholz-Resonator-Volumen

## Patentansprüche

1. Verbrennungssystem mit einem Brenner (11), einem Gebläse (10) zum Fördern von Verbrennungsluft und optional Brenngas zu diesem Brenner (11), einer Frischgasführung (14), in welcher das Gebläse (14) angeordnet ist, einer Brenngasführung (15), in welcher ein Gasregelventil (9) angeordnet ist, wobei die Brenngasführung (15) in die Frischgasführung (14) oder direkt den Brenner (11) mündet, sowie ein Helmholtz-Resonator (2) mit der Frischgasführung (14) verbunden ist, wobei der Helmholtz-Resonator (2) über einen Antrieb (4, 5, 6, 7) zur Verstellung des Volumens des Helmholtz-Resonators (2) verfügt, **dadurch gekennzeichnet, dass** in der Brenngasführung (15) und / oder Frischgasführung (14) oder zwischen der Brenngasführung (15) und Frischgasführung (14) ein Volumen- oder Massenstromsensor (1) angeordnet ist wobei der Volumen- oder Massenstromsensor (1) mit einer Regelung (16) verbunden ist und die Regelung (16) mit dem Antrieb (5, 6, 7) zur Verstellung des Volumens des Helmholtz-Resonators (2) verbunden ist.

2. Verbrennungssystem nach Anspruch 1, **dadurch gekennzeichnet, dass** der Helmholtz-Resonator (2) über Mittel zur Erfassung mindestens einer Kenngröße des Helmholtz-Resonators (2) verfügt.

3. Verbrennungssystem nach einem der vorhergehenden Ansprüche, **dadurch gekennzeichnet, dass** das Gebläse (10) über eine Drehzahlerfassung verfügt.

4. Verfahren zum Betreiben eines Verbrennungssystems mit einem Brenner (11), einem Gebläse (10) zum Fördern von Verbrennungsluft und optional Brenngas zu diesem Brenner (11), einer Frischgasführung (14), in welcher das Gebläse (14) angeordnet ist, einer Brenngasführung (15), in welcher ein Gasregelventil (9) angeordnet ist, wobei die Brenngasführung (15) in die Frischgasführung (14) oder direkt den Brenner (11) mündet, ein Volumen- oder Massenstromsensor (1) in der Brenngasführung (15) und / oder Frischgasführung (14) angeordnet ist und / oder das Gebläse (10) über eine Drehzahlerfassung verfügt, ein Helmholtz-Resonator (2) mit der Frischgasführung (14) verbunden ist, wobei der Helmholtz-Resonator (2) über einen Antrieb (4, 5, 6, 7) zur Verstellung des Volumens des Helmholtz-Resonators (2) verfügt, **dadurch gekennzeichnet, dass** mittels des Volumen- oder Massenstromsensors (1) selbsterregte Verbrennungsschwingungen und optional deren Frequenz erkannt werden und anschließend das Volumen des Helmholtz-Resonators (2) in Abhängigkeit der ermittelten Frequenz eingestellt wird und / oder der Antrieb (4, 5, 6, 7) zur Verstellung des Volumens des Helmholtz-Resonators (2) verfahren wird bis die selbsterregte Verbrennungsschwingungen unterbleiben.

5. Verfahren zum Betreiben eines Verbrennungssystems nach Anspruch 4, **dadurch gekennzeichnet, dass** die Frequenz mittels Fourier-Transformation ermittelt wird.

6. Verfahren zum Betreiben eines Verbrennungssystems nach Anspruch 4, **dadurch gekennzeichnet, dass** beim Auftreten selbsterregter Verbrennungsschwingungen der Antrieb (4, 5, 6, 7) zur Verstellung des Volumens des Helmholtz-Resonators (2) kontinuierlich von einer Extremposition in Richtung einer anderen Extremposition verfahren wird.

7. Verfahren zum Betreiben eines Verbrennungssystems nach einem der Anspruch 4 bis 6, **dadurch gekennzeichnet, dass** zunächst der Antrieb (4, 5, 6, 7) zur Verstellung des Volumens des Helmholtz-Resonators (2) grob das errechnete Volumen einstellt und anschließend der Antrieb (4, 5, 6, 7) zur Verstellung des Volumens des Helmholtz-Resonators (2) verfahren wird bis die selbsterregte Verbrennungsschwingungen unterbleiben.

8. Verfahren zum Betreiben eines Verbrennungssystems nach einem der Anspruch 4 bis 7, **dadurch gekennzeichnet, dass** in einem Speicher Ergebnisse früherer Einstellverfahren abgelegt werden und vor dem Betrieben des Verbrennungssystems das Volumens des Helmholtz-Resonators (2) dementsprechend eingestellt wird.

## Claims

1. Combustion system having a burner (11), a fan (10) for conveying combustion air and optionally combustion gas to this burner (11), a fresh gas guide (14) in which the fan (14) is arranged, a combustion gas guide (15) in which a gas control valve (9) is arranged, wherein the combustion gas guide (15) opens in the fresh gas guide (14) or directly in the burner (11), and a Helmholtz resonator (2) is connected to the fresh gas guide (14), wherein the Helmholtz resonator (2) has a drive (4, 5, 6, 7) for adjusting the volume of the Helmholtz resonator (2), **characterised in that** a volume or mass flow sensor (1) is arranged in the combustion gas guide (15) and/or fresh gas guide (14) or between the combustion gas guide (15) and fresh gas guide (14), wherein the volume or mass flow sensor (1) is connected to a controller (16), and the controller (16) is connected to the drive (5, 6, 7) for adjusting the volume of the Helmholtz resonator (2).

2. Combustion system according to claim 1, **characterised in that** the Helmholtz resonator (2) has means for detecting at least one parameter of the Helmholtz resonator (2).

3. Combustion system according to any of the preceding claims, **characterised in that** the fan (10) has a speed detection unit.

4. Method for operating a combustion system having a burner (11), a fan (10) for conveying combustion air and optionally combustion gas to this burner (11), a fresh gas guide (14) in which the fan (14) is arranged, a combustion gas guide (15) in which a gas control valve (9) is arranged, wherein the combustion gas guide (15) opens in the fresh gas guide (14) or directly in the burner (11), a volume or mass flow sensor (1) is arranged in the combustion gas guide (15) and/or fresh gas guide (14) and/or the fan (10) has a speed detection unit, a Helmholtz resonator (2) is connected to the fresh gas guide (14), wherein the Helmholtz resonator (2) has a drive (4, 5, 6, 7) for adjusting the volume of the Helmholtz resonator (2), **characterised in that** by means of the volume or mass flow sensor (1) self-excited combustion oscillations and optionally the frequency thereof are identified and subsequently the volume of the Helmholtz resonator (2) is adjusted in accordance with the established frequency and/or the drive (4, 5, 6, 7) for adjusting the volume of the Helmholtz resonator (2) is moved until the self-excited combustion oscillations stop.

5. Method for operating a combustion system according to claim 4, **characterised in that** the frequency is established by means of Fourier transformation.

6. Method for operating a combustion system according to claim 4, **characterised in that** when self-excited combustion oscillations occur the drive (4, 5, 6, 7) for adjusting the volume of the Helmholtz resonator (2) is continuously moved from one extreme position in the direction of another extreme position.

7. Method for operating a combustion system according to any one of claims 4 to 6, **characterised in that** first the drive (4, 5, 6, 7) for adjusting the volume of the Helmholtz resonator (2) roughly adjusts the calculated volume and subsequently the drive (4, 5, 6, 7) for adjusting the volume of the Helmholtz resonator (2) is moved until the self-excited combustion oscillations stop.

8. Method for operating a combustion system according to any one of claims 4 to 7, **characterised in that** results of earlier adjustment methods are stored in a store and, before the combustion system is operated, the volume of the Helmholtz resonator (2) is adjusted accordingly.

## Revendications

1. Système de combustion avec un brûleur (11), une soufflante (10) pour le transport d'air de combustion et en option de gaz de combustion vers ledit brûleur (11), un guide de gaz frais (14), dans lequel la soufflante (14) est agencée, un guide de gaz de combustion (15), dans lequel une soupape de régulation de gaz (9) est agencée, dans lequel le guide de gaz de combustion (15) débouche dans le guide de gaz frais (14) ou directement dans le brûleur (11), ainsi qu'un résonateur de Helmholtz (2) est relié au guide de gaz frais (14), dans lequel le résonateur de Helmholtz (2) dispose d'un entraînement (4, 5, 6, 7) pour le réglage du volume du résonateur de Helmholtz (2), **caractérisé en ce qu'**un capteur de débit volumique ou massique (1) est agencé dans le guide de gaz de combustion (15) et/ou guide de gaz frais (14) ou entre le guide de gaz de combustion (15) et guide de gaz frais (14), dans lequel le capteur de débit volumique ou massique (1) est relié à un dispositif de régulation (16) et le dispositif de régulation (16) est relié à l'entraînement (5, 6, 7) pour le réglage du volume du résonateur de Helmholtz (2).

2. Système de combustion selon la revendication 1, **caractérisé en ce que** le résonateur de Helmholtz (2) dispose de moyens de détection d'au moins une grandeur caractéristique du résonateur de Helmholtz (2).

3. Système de combustion selon l'une quelconque des revendications précédentes, **caractérisé en ce que** la soufflante (10) dispose d'un dispositif de détection de vitesse de rotation.

4. Procédé d'exploitation d'un système de combustion avec un brûleur (11), une soufflante (10) pour le transport d'air de combustion et en option de gaz de combustion vers ledit brûleur (11), un guide de gaz frais (14), dans lequel la soufflante (14) est agencée, un guide de gaz de combustion (15), dans lequel une soupape de régulation de gaz (9) est agencée, dans lequel le guide de gaz de combustion (15) débouche dans le guide de gaz frais (14) ou directement dans le brûleur (11), un capteur de débit volumique ou massique (1) est agencé dans le guide de gaz de combustion (15) et/ou guide de gaz frais (14) et/ou la soufflante (10) dispose d'un dispositif de détection de vitesse de rotation, un résonateur de Helmholtz (2) est relié au guide de gaz frais (14), dans lequel le résonateur de Helmholtz (2) dispose d'un entraînement (4, 5, 6, 7) pour le réglage du volume du résonateur de Helmholtz (2), **caractérisé en ce que** des oscillations de combustion auto-excitées et en option leur fréquence sont détectées au moyen du capteur de débit volumique ou massique (1) et ensuite le volume du résonateur de Helmholtz (2) est réglé en fonction de la fréquence déterminée et/ou l'entraînement (4, 5, 6, 7) pour le réglage du volume du résonateur de Helmholtz (2) est déplacé jusqu'à ce que les oscillations de combustion auto-excitées cessent.

5. Procédé d'exploitation d'un système de combustion selon la revendication 4, **caractérisé en ce que** la fréquence est déterminée au moyen d'une transformée de Fourier.

6. Procédé d'exploitation d'un système de combustion selon la revendication 4, **caractérisé en ce que** lors de l'apparition d'oscillations de combustion auto-excitées, l'entraînement (4, 5, 6, 7) pour le réglage du volume du résonateur de Helmholtz (2) est déplacé continuellement d'une position extrême en direction d'une autre position extrême.

7. Procédé d'exploitation d'un système de combustion selon l'une quelconque des revendications 4 à 6, **caractérisé en ce que** l'entraînement (4, 5, 6, 7) pour le réglage du volume du résonateur de Helmholtz (2) règle d'abord grossièrement le volume calculé et ensuite l'entraînement (4, 5, 6, 7) pour le réglage du volume du résonateur de Helmholtz (2) est déplacé jusqu'à ce que les oscillations de combustion auto-excitées cessent.

8. Procédé d'exploitation d'un système de combustion selon l'une quelconque des revendications 4 à 7, **caractérisé en ce que** des résultats de procédés de réglage précédents sont enregistrés dans une mémoire et le volume du résonateur de Helmholtz (2) est réglé en conséquence avant l'exploitation du système de combustion.
